# EUROPÄISCHE PATENTSCHRIFT

(11) **EP 1 886 603 B1**
(45) Veröffentlichungstag und Bekanntmachung des Hinweises auf die Patenterteilung: **15.09.2010**
(21) Anmeldenummer: 07015356.4
(22) Anmeldetag: 06.08.2007
(51) Int. Cl.: A47F 11/10, A47F 5/08, A47F 3/00

(54) **Einsteckvorrichtung, Einsteckgegenstand sowie Anordnung aus einer Einsteckvorrichtung und einem Einsteckgegenstand**
Insertion device, insertion object and assembly consisting of an insertion device and an insertion object
Dispositif à emboîter, objet d'emboîter et ensemble comprenant un dispositif à emboîter et un objet d'emboîter

(30) Priorität: 07.08.2006 DE 102006037119
(43) Veröffentlichungstag der Anmeldung: 13.02.2008
(73) Patentinhaber: Konrad Knoblauch Vermögensverwaltung GmbH, 88677 Markdorf (DE)
(72) Erfinder: Knoblauch, Rita, 88677 Markdorf (DE)
(74) Vertreter: Dobler, Markus

(56) Entgegenhaltungen:
- DE-A1- 19 905 333
- GB-A- 2 255 820
- US-A- 5 695 261
- US-A1- 2005 236 349
- US-A1- 2006 012 985

## Beschreibung

Die Erfindung betrifft eine Einsteckvorrichtung nach dem Oberbegriff des Anspruchs 1, einen Einsteckgegenstand sowie eine Anordnung aus.einer Einsteckvorrichtung und einem Einsteckgegenstand.

### Stand der Technik

Einsteckvorrichtungen und dazu passende Einsteckgegenstände sind in unterschiedlichen Ausführungsformen bereits bekannt geworden.

In der deutschen Offenlegungsschrift DE 199 05 333 A1 ist ein beleuchtetes Einstecksystem offenbart. Um einen Warenträger, eine Warenträgeraufnahme und ein Warenträgersystem zu schaffen, mit denen die dargestellten Waren noch besser optisch hervorgehoben werden können, wird ein Warenträger vorgeschlagen, mit einem Steckabschnitt zum Einstecken in eine Warenträgeraufnahme, wobei der Steckabschnitt zumindest einen Verbinder zum Übertragen von elektrischen Signalen aufweist. Ferner wird eine Warenträgeraufnahme vorgeschlagen, mit einem Aufnahmeabschnitt, zur Aufnahme eines Narenträgerabschnitts, wobei der Aufnahmeabschnitt zumindest einen Verbinder zum Übertragen von elektrischen Signalen aufweist.

Auf diese Weise ist es möglich, z.B. in die Warenträgeraufnahme für einen Warenträger eine Leuchte einzustecken, die über die vorgesehen elektrischen Verbinder von außen unsichtbar mit Energie versorgt wird.

### Aufgabe und Vorteile der Erfindung

Der Erfindung liegt die Aufgabe zugrunde, eine Anordnung aus einer Einsteckvorrichtung und einem Einsteckgegenstand der einleitend genannten Art einfacher zu gestalten.

Diese Aufgabe wir durch die Merkmale des Anspruchs 1, 5 und 10 gelöst.

In den abhängigen Ansprüchen sind vorteilhafte und zweckmäßige Weiterbildungen der Erfindung angegeben.

Die Erfindung geht zunächst von einer Einsteckvorrichtung für ein Einsteckteil eines Einsteckgegenstandes mit einer Einsteckeinheit aus, die zur Anordnung an einer Tragstruktur, z.B. wand vorgesehen ist und in die zur Aufnahme von Kräften des Einsteckgegenstandes das Einsteckteil einsteckbar ist. Die Kraftübertragung erfolgt somit.vom Einsteckteil auf die Einsteckeinheit. Ein wesentlicher Aspekt der Erfindung ist darin zu sehen, dass die Einsteckeinheit mit einer elektrischen Kontakteinrichtung ausgestattet ist, die ein Einsteckteil im eingesteckten Zustand an elektrische Spannung legt. Durch diese Vorgehensweise wird eine separate, z.B. wie in der DE 19 90 533 A1 vorgesehen, interne Leitungsführung mit entsprechenden Verbindern überflüssig, da das Einsteckteil selbst Teil einer Stromführung bildet. Damit kann die Stromversorgung einfach und dementsprechend kostengünstig realisiert werden.

Die Einsteckeinheit mit Kontakteinrichtung ist so ausgestaltet, dass die Einsteckeinheit selbst bei nicht eingestecktem Einsteckteil nicht unter Spannung steht.

Damit kann vermieden werden, dass beim Einstecken eines Einsteckgegenstandes, der spannungslos bleiben soll, oder der in zwei Einsteckvorrichtungen eingesteckt ist, diese nicht unbeabsichtigt kurzschließt.

In einer bevorzugten Ausgestaltung der Erfindung ist ein spannungsübertragender Kontakt der Kontakteinrichtung elektrisch von der Einsteckeinheit isoliert.

Des Weiteren ist es bevorzugt, wenn eine Kontakteinrichtung einen gefederten Kontakt aufweist. Hierdurch kann ein sicherer elektrischer Kontakt auch bei unterschiedlichen geometrischen Abmessungen durch insbesondere Fertigungstoleranzen gewährleistet werden.

Z.B. wird eine Schraube mit innenliegendem Federstift eingesetzt, der zur Ausbildung eines elektrischen Kontakts an einem Einsteckteil gefedert zur Anlage kommt.

In einer außerdem bevorzugten Ausgestaltung der Erfindung ist die Einsteckeinheit eine Einsteckbuchse, die für die Abstützung an einer Tragstruktur einen Einsetzflansch auf der Vorderseite der Tragstruktur umfasst. Eine Verspannung der Einsteckbuchse findet vorzugsweise auf der Rückseite der Tragstruktur, z.B. mit Hilfe einer Überwurfmutter statt.

Ein weiterer wesentlicher Aspekt der Erfindung bezieht sich auf einen Einsteckgegenstand mit einem Einsteckteil für eine so eben beschriebene Einsteckvorrichtung, wobei das Einsteckteil derart ausgelegt ist, dass vorzugsweise nur im vollständig eingesteckten Zustand mit der Kontaktvorrichtung ein elektrischer Kontakt besteht. Ein elektrischer Kontakt wird vorzugsweise nur mit einem Einsteckteil erzeugt, das auch unter Spannung gesetzt werden soll, während andere Einsteckteile, die zwar auch in die Einsteckvorrichtung passen, keinen elektrischen Kontakt zur Kontakteinrichtung bekommen und somit unbestromt bleiben.

In diesem Zusammenhang ist es weiterhin bevorzugt, wenn am Einsteckteil eine nach oben zeigende Nase vorgesehen ist, die in einem in die Einsteckeinheit eingesteckten Zustand einen elektrischen Kontakt mit der Kontakteinrichtung ausbildet.

Eine Ausgestaltung kann beispielsweise derart dimensioniert sein, dass bei nicht elektrifizierten Einsteckteilen die Nase verkürzt ist, wogegen bei Einsteckteilen, die mit elektrischer Energie versorgt.werden sollen, eine verlängerte Nase vorgesehen ist, die einen Kontakt mit der Kontakteinrichtung bereit stellen kann. Die verlängerte Nase kann sowohl die Breite als auch die Höhe der Nase oder beides betreffen. Bei nicht zu elektrifizierenden Einsteckteilen kann auch eine Ausnehmung vorgesehen werden, so dass die Kontaktvorrichtung so zusagen "im Leeren" steht, wenn das Einsteckteil eingesetzt ist. Ebenfalls denkbar ist die Anbringung von Isolationsbereichen auf Einsteckteilen, die stromlos bleiben sollen. Damit lässt sich eine unbeabsichtigte Bestromung auch im Hinblick auf einen Kurzschluss zwischen zwei oder mehr Einsteckeinheiten vermeiden. Eine Kurzschlusssicherheit lässt sich auch dadurch erzielen, dass die Stromzuführung zu einer Kontakteinrichtung elektrisch abgesichert ist, z.B. über eine rückstellende sicherung, die bei Überlastung den Strom abschaltet oder reduziert und nach Wegfall der Überlastung automatisch wieder in einen vorhergehenden stromführenden Zustand übergeht. Denkbar ist eine PTC-Sicherung, die einen Widerstand mit positivem Temperaturkoeffizienten enthält'.

In einer bevorzugten Ausgestaltung der Erfindung ist das Einsteckteil ein Fachbodenträger. Dieser Fachbodenträger kann dann als Teil einer Stromversorgung für z.B. eine Beleuchtung eingesetzt werden, die sich bspw. im vorderen unteren Bereich eines Fachbodens befindet. Es sind selbstverständlich auch andere Verbraucher, insbesondere Niedervoltverbraucher anstelle oder zusätzlich zu einer Beleuchtung denkbar, z.B. ein LED-Schriftzug. Eine zusätzliche Verkabelung im Fachboden für die Beleuchtung, insbesondere eine LED-Beleuchtung ist somit nicht erforderlich, sondern kann allein durch die bestehende schon vorhandene Fachbodenstruktur bereit gestellt werden. Lediglich im vorderen Fachbodenträgerbereich ist ein Stromübergang zu einem Verbraucher, z.B. einer Platine bereitzustellen. Dies kann mit einem Federkontakt, einer Schraube zu einer Anschlussfahne, aber auch vergleichsweise kurzen Kabelstücken erfolgen.

### Zeichnungen

Ein Ausführungsbeispiel der Erfindung ist in den Zeichnungen dargestellt und wird unter Angabe weiterer Vorteile und Einzelheiten nachstehend näher erläutert. Es zeigen
- Figur 1:: Eine Seitenansicht einer Einsteckbuchse mit einem Schraubteller in einer Montagewand und einem teilweise dargestellten Einsteckteil eines Einsteckgegenstandes,
- Figur 2:: eine Rückansicht der Einsteckbuchse nach Figur 1, jedoch ohne eingesetztes Einsteckteil,
- Figur 3:: eine Schnittansicht entlang der Schnittlinie A-A in Figur 2 mit zusätzlich angedeutetem Einsteckteil,
- Figur 4:: einen Schnitt entlang der Schnittlinie B-B in Figur 1, aber ohne eingesetztes Einsteckteil und
- Figur 5:: eine Einbaubuchse gemäß Figur 1 in der Seitenansicht mit vollständig dargestelltem Einsteckgegenstand in Form eines Fachbodens.

### Beschreibung des Ausführungsbeispiels

In Figur 5 ist eine Einbauvorrichtung 1 mit eingestecktem Fachboden 2 in einer Seitenansicht abgebildet. Die Einsteckvorrichtung 1 ist mit einem Schraubteller 3 an einer Montagewand 4 befestigt. In die Einbauvorrichtung 1 eingesetzt ist ein Einsteckteil 5 eines metallischen Fachbodenträgers 6 des Fachbodens 2.

Der Fachbodenträger 6 weist einen Montageflansch 7 auf, der in eine Unterseite 8a einer Fachbodenplatte 8 eingelassen ist. Der Montageflansch 7 wird vorzugsweise mit der Fachbodenplatte 8 verschraubt. Im weiteren Verlauf zum . Wand entgegen gesetzten Ende ist der Fachbodenträger 6 vollständig in der Fachbodenplatte 8 eingelassen und endet kurz vor einer Platinenanordnung 9 mit Leuchtdioden 10. Ungeachtet von dieser konkreten Ausführungsform sind auch andere Fachbodenträgerausgestaltungen mit anderem Verlauf denkbar. Ein Kontaktelement der Platinenanordnung (nicht dargestellt) ist vorzugsweise unmittelbar mit einem vorderen Ende 6a des Fachbodenträgers 6, z.B. mit einer Kontaktschraube (nicht dargestellt) in einer Bohrung mit Innengewinde verschraubt, um dadurch einen elektrischen Kontakt zwischen Fachbodenträger 6 und der Platinenanordnung herzustellen. Die Stromversorgung der Leuchtdioden 10, die z.B, nach unten abstrahlen, erfolgt über zwei Fachbodenträger 6, die horizontal beabstandet sind, wovon ein erster Fachbodenträger 6 einen ersten Pol und der zweite Fachbodenträger 6 einen zweiten Pol bildet, mit welchen die Platinenanordnung 9 verbunden ist. Vorzugsweise handelt es sich um einen Plus- und Minuspol einer Niedervoltspannungsversorgung.

Durch diese Vorgehensweise kann im Fachbodenträger auf elegante Art vollständig auf eine Verkabelung zur Platinenanordnung 9 verzichtet werden, indem z.B. zwei metallische Fachbodenträger die Stromführung übernehmen.

Im Ausführungsbeispiel gemäß Figur 5 ist in einem in der Unterseite 8a der Fachbodenplatte 8 angeordneten Montageflansch 12 ein erster Schenkel einer Warenstange 14, die parallel zur Fachbodenplatte 8 verläuft, eingehängt. Die Aufhängung umfasst einen zweiten Schenkel 13 der in Benutzungslage horizontal beabstandet neben dem ersten Schenkel 13 liegt und ebenfalls in einen in die Fachbodenplatte 8 eingesetzten Montageflansch 12 eingehängt ist. Die häufig vollständig aus Metall bestehende Warenstange 14 mit Schenkeln 13 ist elektrisch von den Fachbodenträgern 6 isoliert, so dass dadurch die Fachbodenträger 6 nicht kurzgeschlossen werden können. Hierzu ist der jeweilige Fachbodenträger 6 mit ausreichend Abstand innerhalb der Fachbodenplatte 8 über dem jeweiligen Montageflansch 12 hindurch geführt mit einer entsprechenden Verjüngung 6b in diesem Bereich. Die Kontaktierung der jeweiligen Fachbodenträger 6 im Bereich der Montagewand 4 wird anhand der Figuren 1 bis 4 erläutert.

Der jeweilige Fachbodenträger 6 weist zunächst ein Einhakelement 15 auf, das sich in eine Bohrung 16 auf einer Rückseite 8b der Fachbodenplatte 8 erstreckt. Hierdurch wird verhindert, dass die Fachbodenplatte 8 bei Belastung im vorderen Bereich hinten "auskippen" kann. Weiter in Richtung Montagewand 4 ist am jeweiligen Fachbodenträger 6 das Einsteckteil 5 ausgebildet, dass in eine Einsteckbuchse 17 der Einbauvorrichtung 1 eingesetzt ist. Die Einsteckbuchse 17 besitzt einen rechteckigen Aufsetzrahmen 17a zur Anlage an der Sichtseite der Montagewand 4. Der rechteckige Aufsetzrahmen 17a umgibt eine ebenfalls rechteckige Einstecköffnung 17b, die sich senkrecht zum Aufsetzrahmen 17a durch die Einsteckbuchse 17 in einem an dem Aufsetzrahmen 17a anschließenden Einsteckabschnitt 17c erstreckt. Der Einsteckabschnitt 17c besteht aus einem Positionierabschnitt 17d, der exakt in eine Ausnehmung in der Montagewand 4 eingesetzt werden kann, die ungefähr den gleichen Querschnitt wie der des Positionierabschnitts 17d aufweist. Auf den Positionierabschnitt 17d folgt ein Gewindeabschnitt. Eine Breite des Positionierabschnitts 17d entspricht vorzugsweise einer Breite des Gewindeabschnitts. Dagegen ist eine Höhe des Gewindeabschnitts etwas kleiner als eine Höhe des Positionierabschnitts 17d. Dies hat den Vorteil, dass der Gewindeabschnitt durch eine für den Positionierabschnitt 17d dimensionierte Ausnehmung einer Montagewand mühelos durchgeführt werden kann.

Auf den Gewindeabschnitt ist ein Gewinde aufgebracht, auf das der Schraubteller 3 mit einer Bohrung 3a mit Innengewinde aufgeschraubt ist.

Durch Festziehen des Schraubtellers 3 wird die Einsteckbuchse 17 über den Aufsetzrahmen 17a an der Montagewand 4 verspannt. Die Einsteckbuchse 17 hat an ihrem hinteren der Montagewand abgewandten Ende zwei gegenüberliegende nach hinten ausladende Zungen 18, die der Anbringung einer Kontaktvorrichtung 19 dienen. Diese umfasst einen im Querschnitt U-förmigen Isolationskörper 20, der nach Aufbringen des Schraubtellers 3 über den hinteren Teil der Einsteckbuchse 17 geschoben wird. Auf den Isolationskörper 20, der den hinteren Teil der Einsteckbuchse 17, der nach dem Schraubteller 3 heraussteht, elektrisch nach außen isoliert, wird ein wie der Isolationskörper im Querschnitt ebenfalls U-förmiges Tragteil 21 aufgesteckt, das vorzugsweise aus einem vergleichsweise stabilen Metallblech besteht. Der Isolationskörper 20 und das Tragteil 21 werden an den Zungen 18 mittels einer Gewindebohrung 18a und über zwei Schrauben 22 (siehe insbesondere Figur 2) mit der Einsteckbuchse 17 verschraubt. Damit kein elektrischer Schluss zwischen dem metallischen Tragteil 21 und der metallischen Einsteckbuchse 17 erfolgt, wird die jeweilige Schraube 22 mit einer isolierenden Unterlegscheibe 22a isoliert.

An einem nach hinten überstehenden, vorzugsweise horizontal verlaufenden Element 21a des Tragteils 21 ist eine Kontaktschraube 23 eingeschraubt. Die Kontaktschraube 23 besitzt vorzugsweise einen gefederten Kontaktstift 23a.

Die Kontaktschraube wird über eine Leitung (nicht dargestellt) mit Spannung versorgt. Das Einsteckteil 5 weist in diesem Bereich eine zur Schraube 22 nach oben zeigende Nase 5a auf, die im eingesteckten Zustand so weit zur Kontaktschraube 23 und deren Kontaktstift 23a reicht, dass ein elektrischer Kontakt zwischen Nase 5a und Kontaktstift 23a auftritt. In Figur 1 ist der Kontaktstift trotz eingesetztem Einsteckteil 5 nicht eingefedert dargestellt. Die Nase 5a hat zudem die Aufgabe das Einsteckteil 5 in der Einsteckbuchse 17 sicher zu positionieren, in dem diese an der Stelle 24 (siehe Figur 1) die Einsteckbuchse 17 hintergreift.

Die Einsteckbuchse 17 ist ohne eingestecktes Einsteckteil 5 nicht unter Spannung. Erst wenn das Einsteckteil 5 sich im voll eingesteckten Zustand befindet, findet eine Kontaktierung des Einsteckteils 5 über den Kontaktstift 23a statt, wodurch auch die normalerweise metallische Einsteckbuchse 17 an die Spannung durch Kontakt mit dem Einsteckteil 5 gelegt ist. Dieser Zustand tritt nicht auf, wenn eine Einsteckbuchse aus nicht leitendem Material zumindest im Einsteckbereich zur Anwendung kommt, was grundsätzlich möglich ist.

Der Schraubteller 3 ist vorzugsweise nicht aus Metall, sondern aus Kunststoff gefertigt. Damit kann eine unbeabsichtigte unter Spannung setzen der Einsteckbuchse 17 durch einen Kontakt des Schraubtellers 3 mit z.B. dem Tragteil 21 vermieden werden.

Für die Bestromung einer Beleuchtung in einem Fachboden 2 sind vorzugsweise zwei horizontale beabstandete derartige Einbauvorrichtungen 1 vorgesehen, in die das jeweilige Einsteckteil 5 eines Fachbodenträgers 6 eingesetzt wird. Dieser wird dadurch unter Spannung gesetzt, wobei vorzugsweise eine Seite einen Pol und die andere Seite einen anderen Pol realisiert. Im Fall von Gleichstrom wäre das der Plus- und Minuspol. Andererseits ist es vorteilhaft mit Wechselstrom auf die Einbauvorrichtungen zu gehen, um eine größere Flexibilität bei der Bestromung von Verbrauchern zu schaffen. Man ist dadurch nicht auf Plus- und Minuszuordnungen festgelegt. Vielmehr kann eine ggf. notwendige Gleichrichtung im Bereich der Verbraucher erfolgen. Somit lässt sich zwischen den Fachbodenträgern 6 eine Versorgungsspannung abgreifen, die zum Betreiben einer dazwischen kontaktierten Beleuchtung eingesetzt werden kann. Die jeweiligen Kontaktschrauben 23 werden vorzugsweise mit Niederspannung versorgt, beispielweise von einem sich hinter der Montagewand 4 befindenden.Transformator.

Nicht mit Spannung zu versehende Einsteckgegenstände weisen vorzugsweise eine Nase 5a auf, die im Bereich der Kontaktschraube 23 ausgeklinkt ist, oder insgesamt so verkürzt ist, dass die Kontaktschraube 23 nicht erreicht wird.

Dadurch wird ein unbeabsichtigtes unter Spannung setzen vermieden.

### Bezugszeichenliste:

- 1: Einbauvorrichtung
- 2: Fachboden
- 3: Schraubteller
- 3a: Bohrung
- 4: Montagewand
- 5: Einsteckteil
- 5a: Nase
- 6: Fachbodenträger
- 6a: vorderes Ende
- 6b: Verjüngung
- 7: Montageflansch
- 8: Fadenbodenplatte
- 8a: Unterseite
- 8b: Rückseite
- 9: Platinenanordnung
- 10: Leuchtdiode
- 11: Bohrung
- 12: Montageflansch
- 13: Schenkel
- 14: Warenstange
- 15: Einhakelement
- 16: Bohrung
- 17: Einsteckbuchse
- 17a: Aufsetzrahmen
- 17b: Einstecköffnung
- 17c: Einsteckabschnitt
- 17d: Positionierabschnitt
- 18: Zunge
- 18a: Gewindebohrung
- 19: Kontaktvorrichtung
- 20: Isolationskörper
- 21: Tragteil
- 21a: Element
- 22: Schraube
- 22a: Unterlegscheibe
- 23: Kontaktschraube
- 23a: Kontaktstift

## Patentansprüche

1. Einsteckvorrichtung (1) für ein Einsteckteil (5) eines Einsteckgegenstandes (2) mit einer Einsteckeinheit (17), die zur Anordnung an einer Tragestruktur (4) vorgesehen ist und in die zur Aufnahme von Kräften des Einsteckgegenstandes (2) das Einsteckteil (5) einsteckbar ist, wobei die Einsteckeinheit (17) mit einer elektrischen Kontakteinrichtung (19) ausgestattet ist, die das Einsteckteil (5) im eingesteckten Zustand an elektrische Spannung legt, **dadurch gekennzeichnet, dass** die Einsteckeinheit (17) ohne eingestecktes Einsteckteil (5) nicht unter Spannung ist.

2. Einsteckvörrichtung nach Anspruch 1, **dadurch gekennzeichnet, dass** ein stromübertragender Kontakt (23a) der Kontakteinrichtung (19) von der Einsteckeinheit (17) elektrisch isoliert ist.

3. Einsteckvorrichtung nach einem der vorhergehenden Ansprüche, **dadurch gekennzeichnet, dass** die Kontakteinrichtung (19) einen flexiblen, insbesondere gefederten Kontakt (23a) umfasst.

4. Eihsteckvorrichtung nach einem der vorhergehenden Ansprüche, **dadurch gekennzeichnet, dass** die Einsteckeinheit eine Einsteckbuchse (17) umfasst, die zur Abstützung an einer Tragstruktur (4) einen Ansetzflansch (17a) auf einer Vorderseite der Tragstruktur (4) umfasst.

5. Einsteckgegenstand (2) mit einem Einsteckteil (5) für eine Einsteckvorrichtung (1) nach einem der vorhergehenden Ansprüche, wobei das Einsteckteil (5) derart ausgelegt ist, dass im eingesteckten Zustand mit der Kontaktvorrichtung (19) ein elektrischer Kontakt besteht.

6. Einsteckgegenstand nach Anspruch 5, **dadurch gekennzeichnet, dass** am Einsteckteil (5) eine nach oben zeigende Nase (5a) vorgesehen ist, die in einem in die Einsteckeinheit (17) eingesetzten Zustand einen elektrischen Kontakt zu der Kontakteinrichtung (19) ausbildet.

7. Einsteckgegenstand nach Anspruch 5 oder 6, **dadurch gekennzeichnet, dass** das Einsteckteil (5) Teil eines Fachbodenträgers (6) ist.

8. Einsteckgegenstand nach Anspruch 5, 6 oder 7, **dadurch gekennzeichnet, dass** das Einsteckteil (5) Teil einer Stromversorgung für einen Niedervoltverbraucher, z.B. eine Befeuchtung, insbesondere LED-Beleuchtung ist.

9. Einsteckgegenstand nach einem der Ansprüche 5 bis 8, **dadurch gekennzeichnet, dass** der Einsteckgegenstand ein Fachboden (2) mit Beleuchtung ist.

10. Anordnung aus wenigstens einer Einsteckvorrichtung und einem Einsteckgegenstand nach einem der vorhergehenden Ansprüche.

11. Anordnung nach Anspruch 10, **dadurch gekennzeichnet, dass** zwei Einstedkvorrichtungen vorgesehen sind, wobei für eine elektrische Versorgung eines Einsteckgegenstandes zwischen zwei Kontakten, z.B. Polen, eine erste Einsteckvorrichtung einen ersten elektrischen Kontakt und eine zweite Einsteckvorrichtung einen zweiten elektrischen Kontakt bereit stellt.

## Claims

1. Insertion device (1) for an insertion element (5) of an Insertion object (2) with an insertion unit (17), which is provided for arrangement on a support structure (4) and into which the insertion element (5) can be inserted for absorbing the forces of the insertion object (2), wherein the insertion unit (17) is equipped with an electrical contact device (19) which places the insertion element (5) in the inserted state under electrical voltage, **characterised in that** the insertion unit (17) is not under voltage without an inserted insertion element (5).

2. Insertion device according to claim 1, **characterised in that** a current-transferring contact (23a) of the contact device (19) is insulated electrically from the insertion unit (17).

3. Insertion device according to one of the preceding claims, **characterised in that** the contact device (19) comprises a flexible, in particular resilient contact (23a).

4. Insertion device according to one of the preceding claims, **characterised in that** the insertion unit comprises an insertion socket (17), which for support on a support structure (4) comprises an attachment flange (17a) on a front side of the support structure (4).

5. Insertion object (2) with an insertion element (5) for an insertion device (1) according to one of the preceding claims, wherein the insertion element (5) is designed such that in the inserted state an electrical contact is formed with the contact device (19).

6. Insertion object according to claim 5, **characterised in that** on the insertion element (5) an upwardly pointing nose (5a) is provided which in a position inserted into the insertion unit (17) forms an electrical contact with the contact device (19).

7. Insertion object according to claim 5 or 6, **characterised in that** the insertion element (5) is part of a shelf support (6).

8. Insertion object according to claim 5, 6 or 7, **characterised in that** the insertion element (5) is part of a power supply for a low voltage consumer unit, e.g. a light, in particular an LED light.

9. Insertion object according to one of claims 5 to 8, **characterised in that** the insertion object is a shelf (2) with a light.

10. Arrangement consisting of at least one insertion device and one insertion object according to one of the preceding claims.

11. Arrangement according to claim 10, **characterised in that** two insertion devices are provided, whereby for an electrical power supply of an insertion object between two contacts, e.g. poles, a first insertion device provides a first electric contact and a second insertion device provides a second electrical contact.

## Revendications

1. Dispositif d'emboîtement (1) pour une pièce d'emboîtement (5) d'un objet à emboîter (2) comportant une unité d'emboîtage (17) prévue pour être montée sur une structure de support (4) et dans laquelle s'engage la pièce d'emboîtage (5) pour recevoir les efforts de l'objet à emboîter (2), dispositif dans lequel
l'unité d'emboîtage (17) est équipée d'une installation de contact électrique (19) qui relie la pièce d'emboîtage (5) à une tension électrique à l'état emboîté,
**caractérisé en ce que**
l'unité d'emboîtage (17) est hors tension lorsque la pièce d'emboîtage (5) n'est pas engagée.

2. Dispositif d'emboîtage selon la revendication 1,
**caractérisé en ce qu'**
un contact électroconducteur (23a) de l'installation de contact (19) est isolé électriquement de l'unité d'emboîtage (17).

3. Dispositif d'emboîtage selon l'une des revendications précédentes,
**caractérisé en ce que**
l'installation de contact (19) comporte un contact souple (23a), notamment à ressort.

4. Dispositif d'emboîtage selon l'une des revendications précédentes,
**caractérisé en ce que**
l'unité d'emboîtage comporte un manchon d'emboîtage (17) muni d'une bride de butée (17a) pour s'appuyer contre la structure de support (4), sur le côté avant de la structure de support (4).

5. Objet à emboîter (2) comportant une pièce d'emboîtage (5) pour un dispositif d'emboîtage (1) selon l'une des revendications précédentes,
dans lequel
la pièce d'emboîtage (5) est conçue pour qu'à l'état engagé, le contact électrique soit établi avec dispositif de contact (19).

6. Objet à emboîter selon la revendication 5,
**caractérisé en ce que**
la pièce d'emboîtage (5) comporte un bec (5a) tourné vers le haut, qui réalise un contact électrique avec l'installation de contact (19) lorsque l'unité d'emboîtage (17) est engagée.

7. Objet à emboîter selon la revendication 5 ou 6,
**caractérisé en ce que**
la pièce d'emboîtage (5) fait partie d'une poutre de sol à caisson (6).

8. Objet à emboîter selon l'une des revendications 5, 6 ou 7,
**caractérisé en ce que**
la pièce d'emboîtage (5) fait partie d'une alimentation électrique d'un utilisateur basse tension, par exemple de l'éclairage, notamment de l'éclairage LED.

9. Objet à emboîter selon l'une des revendications 5 à 8,
**caractérisé en ce que**
l'objet d'emboîtage est un sol à caissons (2) éclairés.

10. Dispositif composé d'au moins un dispositif d'emboîtage et d'un objet à emboîter selon l'une des revendications précédentes.

11. Dispositif selon la revendication 10,
**caractérisé par**
deux dispositifs d'emboîtage, et une alimentation électrique est prévue pour un objet à emboîter entre deux contacts par exemple les pôles, un premier dispositif d'emboîtage, un premier contact électrique et un second dispositif d'emboîtage et un second contact électrique.
